# EUROPÄISCHE PATENTSCHRIFT

(11) **EP 0 389 465 B1**
(45) Veröffentlichungstag und Bekanntmachung des Hinweises auf die Patenterteilung: **22.06.1994**
(21) Anmeldenummer: 90890062.4
(22) Anmeldetag: 07.03.1990
(51) Int. Cl.: B21F 27/20

(54) **Vorrichtung zum Hindurchführen von Drahtabschnitten durch einen Isolierkörper eines Bauelements**
Apparatus for feeding wire elements through an insulating body of a construction element
Appareil pour amener des éléments de fil à travers un corps isolant d'un élément de construction

(30) Priorität: 23.03.1989 AT 692/89
(43) Veröffentlichungstag der Anmeldung: 26.09.1990
(73) Patentinhaber: EVG Entwicklungs- u. Verwertungs- Gesellschaft m.b.H., A-8074 Raaba (AT)
(72) Erfinder: Ritter, Klaus, Dipl.-Ing., A-8042 Graz (AT); Ritter, Gerhard, Dipl.-Ing. Dr., A-8043 Graz (AT)
(74) Vertreter: Holzer, Walter, Dipl.-Ing.

(56) Entgegenhaltungen:
- EP-A- 0 094 809
- EP-A- 0 308 837
- AT-B- 372 886
- AT-B- 374 384

## Beschreibung

Die Erfindung betrifft eine Vorrichtung zum Hindurchführen von Drahtabschnitten durch einen parallelepipedischen Isolierkörper eines Bauelementes, der aus in Durchführrichtung der Drahtabschnitte ein- oder mehrschichtigem Isoliermaterial besteht, wobei zumindest eine Isoliermaterialschicht vom Draht selbst ohne Deformation desselben nicht durchdringbar ist, mit einer intermittierenden Vorschubeinrichtung für den Isolierkörper und mit einer gegen die Vorschubstrecke des Isolierkörpers gerichteten Drahtzuführeinrichtung, die auf einem an der Vorschubstrecke angeordneten Grundrahmen vorgesehen ist.

Aus der AT-PS 374 384 ist eine Vorrichtung zum Durchstoßen von Abschnitten eines Drahtes durch einen Festkörper aus nachgiebigem Material bekannt, beispielsweise Schaumstoff oder mineralisch gebundener Holzwolle, wobei der Durchstoßvorgang mittels einer Hohlnadel erfolgt. Bei dieser Vorrichtung ist entlang einer fest an einem Träger angeordneten Geradführung eine Drahtvorschubklemme verschiebbar, an deren Vorderseite die Hohlnadel angebracht ist. Ferner sind im Bereich der Geradführung eine Drahtrücklaufsperre und eine Schere zum Abtrennen des jeweils durch den Festkörper durchgestoßenen Drahtabschnittes vorgesehen.

Bei der Herstellung von Bauelementen, die beispielsweise gemäß der AT-PS 372 886 aus zwei parallelen, ebenen Gittermatten, diese Gittermatten verbindenden Stegdrähten und aus einer im Zwischenraum zwischen den Gittermatten angeordneten Isolierplatte bestehen, werden mittels der vorstehend geschilderten Vorrichtung die Stegdrähte durch die Isolierplatte hindurchgestoßen. Dabei muß aber das Material der Isolierplatte nachgiebig sein, um dem Stegdraht nicht allzu großen Widerstand entgegenzusetzen und diesen nicht zu verbiegen.

Gemäß einer vorteilhaften Ausbildung der Vorrichtung nach der AT-PS 374 384 ist eine Versteifung der Hohlnadel dadurch vorgesehen, daß die Hohlnadel durch nach außen messerartig zugeschäfte und an ihren vorderen Enden zugespitzte Längsrippen versteift ist. Dennoch lassen sich viele Isolierplatten mit dieser Vorrichtung nicht mehr durchstoßen. Dabei handelt es sich beispielsweise um Isolierplatten mit harten Deckflächen sowie um massive Isolierplatten aus harten Hölzern oder aus harten Kunststoffen, wie z.B. Polyurethan. Aber auch Isolierplatten aus teilweise nachgiebigem Material, wie z.B. Jute-, Stroh- oder Bambusgeflecht bereiten bei der Anwendung der bekannten Vorrichtung Schwierigkeiten, weil die harten Fasern dieser Isolierplatten nicht in allen Fällen seitlich ausweichen.

Die vorliegende Erfindung zielt darauf ab, diesen Mangel zu beheben und eine Vorrichtung zu schaffen, mit der auch Isolierplatten aus steiferem und hartem Material einwandfrei von Drähten durchsetzt werden können. Zu diesem Zweck zeichnet sich die erfindungsgemäße Vorrichtung der einleitend angegebenen Art dadurch aus, daß am Grundrahmen zusätzlich zur Drahtzuführeinrichtung zumindest eine von dieser getrennte Einrichtung angeordnet ist, mit der ein zur Aufnahme des Drahtabschnittes dienender Kanal im Isolierkörper ausformbar ist. Mit Hilfe dieser Vorrichtung können Stegdrähte durch Isoliermaterialien verschiedener Art sicher und ohne nennenswerten Kraftaufwand hindurchgeführt werden.

Gemäß einer bevorzugten Ausführungsform der Erfindung sind die Einrichtung zum Formen des Drahtaufnahmekanals und die Drahtzuführeinrichtung fluchtend auf gegenüberliegenden Seiten der Vorschubstrecke des Isolierkörpers angeordnet. Alternativ kann die Einrichtung zum Formen des Drahtaufnahmekanals auf derselben Seite des Isolierkörpers und unter dem gleichen Winkel wie die Drahtzuführeinrichtung angeordnet sein und es kann die Einrichtung zum Formen des Drahtaufnahmekanals in Vorschubrichtung des Isolierkörpers vor der Drahtzuführeinrichtung angeordnet sein.

Nach einem weiteren Erfindungsmerkmal ist die Einrichtung zum Formen des Drahtaufnahmekanals auf dem Grundrahmen längsverschiebbar angeordnet und es ist diese Einrichtung mit einer Schwenkung der Drahtzuführeinrichtung synchron verschwenkbar.

In konstruktiv einfacher Weise ist erfindungsgemäß die Einrichtung zum Formen des Drahtaufnahmekanals durch eine Bohr- oder Fräseinrichtung mit einem schnellrotierenden Werkzeug gebildet. Alternativ kann die Einrichtung zum Formen des Drahtaufnahmekanals durch eine Stecheinrichtung mit nichtrotierendem Werkzeug gebildet sein, wobei vorzugsweise die Werkzeugspitze erwärmbar ist.

Im Rahmen der Erfindung können in horizontaler und/oder vertikaler Richtung mehrere Einrichtungen zum Formen des Drahtaufnahmekanals vorgesehen sein.

Weitere Merkmale der Erfindung werden nachfolgend an einem Ausführungsbeispiel unter Bezugnahme auf die Zeichnung näher erläutert, in der im Längsschnitt Varianten der erfindungsgemäßen Vorrichtung dargestellt sind, die jedoch nicht alle gleichzeitig angewendet werden müssen.

Die einzelnen Einrichtungen der erfindungsgemäßen Vorrichtung sind auf einem Grundrahmen 1 montiert, der in nicht dargestellter Weise mit der Anlage zum Herstellen der Bauelemente verbunden ist, die entlang des Grundrahmens intermittierend vorgeschoben werden, wie dies in der AT-PS 374.384 erläutert ist. Die Bauelemente bestehen aus zwei beiderseits einer Isolierplatte C angeordneten, aus senkrecht zueinander verlaufenden, miteinander verschweißten Längsdrähten L und Querdrähten Q gebildeten Gittermatten A und B, wobei die Gittermatten A, B durch Stegdrähte S zu einer steifen Einheit verbunden sind. Die Stegdrähte S werden in verschiedenen Schräglagen durch die Isolierplatte C hindurchgeführt und mit den jeweils nächstliegenden Drähten der Gittermatten A und B verschweißt.

Die Isolierplatte C kann aus verschiedenen Materialien bestehen und unterschiedlichen Aufbau haben. Die Isolierplatte C kann einstückig aufgebaut sein und beispielsweise aus harten Hölzern oder harten Kunststoffen, wie Polyurethan u.ä. bestehen. Ferner ist ein schichtweiser Aufbau der Isolierplatte C möglich, die z.B. einen Kern aus lockerem, weichem Füllmaterial, wie z.B. Schaumstoff oder mineralisch gebundener Holzwolle, und relativ harte, an die Gittermatten A und B angrenzende Deckschichten F aufweisen kann, die beispielsweise aus Holz-, Jute-, Schilf- oder Bambusgeflecht bestehen können.

Auf dem Grundrahmen 1 ist eine Bohreinrichtung 2 mit einem schnellrotierenden Bohrwerkzeug 3 in Richtung des Pfeiles P₁ längsverschiebbar und in Richtung des Pfeiles P₂ schwenkbar angeordnet. Die Bohreinrichtung 2 und das Bohrwerkzeug 3 sind derart ausgebildet, daß sie in die Isolierplatte C einen Drahtaufnahmekanal K bohren, in den in einem nachfolgenden Arbeitsschritt mittels einer Drahtzuführeinrichtung 4 bzw. 5 ein den Stegdraht S bildender Drahtabschnitt eingeführt werden kann.

Zur Herstellung des Aufnahmekanals K werden entweder die ganze Bohreinrichtung 2 oder nur das Bohrwerkzeug 3 in Richtung des Pfeiles P₁ vorgeschoben und nach Ausbildung des Aufnahmekanals K entsprechend rasch zurückgezogen, um den Aufnahmekanal K für das Einführen des Stegdrahtes S freizugeben. Die Bohreinrichtung 2 ist um den Pfeil P₂ schwenkbar angeordnet, um beliebige Stegdraht-Einführwinkel zwischen dem Aufnahmekanal K und den Gittermatten A, B zu ermöglichen. Um das Eindringen In aus Kunststoffen bestehende Isolierplatten C zu erleichtern, kann die Spitze des Bohrwerkzeuges 3 vorgewärmt werden.

Die Drahtzuführeinrichtung kann, wie im Beispiel IV an Hand der Drahtzuführeinrichtung 4 dargestellt, unter dem gleichen Winkel auf derselben Seite der Isolierplatte wie die Bohreinrichtung 2 und in Produktionsrichtung P₃ hinter dieser angeordnet werden, oder auch, wie im Beispiel V an Hand der Drahtzuführeinrichtung 5 dargestellt ist, auf der gegenüberliegenden Seite der Isolierplatte in Fluchtung mit der Bohreinrichtung 2 angeordnet werden.

Die Drahtzuführeinrichtung 4 ist gemäß der AT-PS 374.384 ausgebildet. Der von einer Vorratsspule 6 abgezogene Draht D wird zunächst durch Richtrollen 7 gerichtet und anschließend in Richtung des Pfeiles P₄ durch die Drahtzuführeinrichtung 4 in den gebohrten Aufnahmekanal K eingeführt, an den nächstliegenden Draht der Gitterbahn angeschweißt und mittels einer Schere 8 auf die gewünschte Länge des Stegdrahtes S abgeschnitten. Die Drahtzuführeinrichtung 4 besteht im wesentlichen aus einer hin- und herschiebbaren Vorschubklemme, einer Rücklaufsperre und einer Hohlnadel, durch die der Drahtabschnitt geführt wird. Die Drahtzuführeinrichtung 4 ist in Richtung des Pfeiles P₅ schwenkbar auf dem Grundrahmen 1 montiert, um beliebige Winkel zwischen den Stegdrähten S und den Längsdrähten L der Gittermatten A, B zu ermöglichen. Dabei erfolgt die Schwenkung der Drahtzuführeinrichtung 4 in Richtung des Pfeiles P₅ synchron mit der entsprechenden Schwenkung der Bohreinrichtung 2 in Richtung des Pfeiles P₂.

Der Abstand der Drahtzuführeinrichtung 4 zur Bohreinrichtung 2 und der intermittierende Vorschub der Gittermatten A, B und der Isolierplatte C in der Herstellungsanlage für die Bauteile sind so aufeinander abgestimmt, daß nach jedem Vorschubschritt die Zuführposition für den Stegdraht genau mit dem durch die Bohreinrichtung 2 vorbereiteten Aufnahmekanal K übereinstimmt.

Die gemäß der AT-PS 374.384 mit einer Hohlnadel ausgebildete Drahtzuführeinrichtung 4 wird zweckmäßig dann eingesetzt, wenn die Gefahr besteht, daß der vorbereitete Aufnahmekanal K beispielsweise bei einer Isolierplatte C, deren Kern mit nicht formstabilem Material gefüllt ist, nicht oder nicht zur Gänze erhalten bleibt. Dann besteht nämlich die Gefahr, daß der Drahtabschnitt in der Isolierplatte C verbogen wird, die vorgeschriebene Vorschubbahn verläßt und die vorgebohrte Austrittsöffnung des Aufnahmekanals K auf der gegenüberliegenden Seite der Isolierplatte nicht mehr trifft.

Beim Ausführungsbeispiel V ist eine einfache Drahtzuführeinrichtung 5 dargestellt, die mittels Vorschubrädern 9 den Draht D von Vorratsspulen 6′ über geeignete Richtrollen 7′ abzieht und in Richtung des Pfeiles P₄ in den vorbereiteten Aufnahmekanal K einführt. Wie im Beispiel IV werden die Drähte mittels einer Schere 8′ auf die gewünschte Länge der Stegdrähte S abgeschnitten. Die Drahtzuführeinrichtung 5 ist ebenfalls in Richtung des Pfeiles P₅ schwenkbar auf den Grundrahmen 1 angeordnet, um verschiedene Winkellagen der Stegdrähte im fertigen Bauelement zu ermöglichen.

Beim Ausführungsbeispiel V liegt die Drahtzuführeinrichtung 5 nicht auf derselben Seite der Gitterbahnen wie die Bohreinrichtung 2, sondern auf der gegenüberliegenden Seite der Vorschubstrecke und ist dort derart angeordnet, daß die Vorschubrichtung P₁ des Bohrwerkzeuges 3 mit der Vorschubrichtung P₄ des Drahtes D genau fluchtet. Diese Anordnung hat den Vorteil, daß nach Fertigstellung des Aufnahmekanals K und Herausziehen des Bohrwerkzeuges 3 aus dem Aufnahmekanal K ohne einen Zwischenschritt, d.h. ohne Bewegung der Isolierplatte C, sofort der Drahtabschnitt von der anderen Seite der Gitterbahnen eingeführt werden kann. Dabei werden durch den Zwischenschritt bedingte Positionierfehler, eine Dejustierung und eine mögliche teilweise Zerstörung des vorbereiteten Aufnahmekanals K durch mechanische Erschütterungen der Isolierplatte während des Zwischenschrittes vermieden.

Im Rahmen der Erfindung können auch anderer Werkzeuge dazu verwendet werden, um einen bleibenden Aufnahmekanal K für die Stegdrähte S in der Isolierplatte C auszubilden. Beispielsweise kann ein in Richtung des Pfeiles P₁ längsverschiebbares Stechwerkzeug, z.B. ein Schlagbolzen mit entsprechend geformter Spitze verwendet werden, die gegebenenfalls angewärmt werden kann, um das Eindringen in Isolierplatten aus Kunststoff zu erleichtern.

Durch Vorsehen mehrerer Bohreinrichtungen 2 und Drahtzuführeinrichtungen 4 bzw. 5 in Produktionsrichtung P₃ kann die Arbeitsgeschwindigkeit der Vorrichtung entsprechend erhöht werden.

Bei Verwendung der erfindungsgemäßen Vorrichtung in Anlagen zum Herstellen von Bauelementen, beispielsweise nach der AT-PS 372.886, können diese Vorrichtungen in mehrfacher Ausführung in vertikaler Richtung übereinander auf gemeinsam in Richtung der Pfeile P₂ und P₅ schwenkbaren Ständern angeordnet werden, um gleichzeitig mehrere Drahtaufnahmekanäle in der Isolierplatte herzustellen.

Im Rahmen der Erfindung können die Stegdrähte auch durch vorabgelängte Drahtabschnitte gebildet werden, die von einem Vorrat mittels der Drahtzuführeinrichtung einzeln zugeführt werden, welche dann natürlich keine Schere aufzuweisen braucht.

## Patentansprüche

1. Vorrichtung zum Hindurchführen von Drahtabschnitten (S) durch einen parallelepipedischen Isolierkörper (C) eines Bauelementes (A, B, C), der aus in Durchführrichtung der Drahtabschnitte (S) ein- oder mehrschichtigem Isoliermaterial besteht, wobei zumindest eine Isoliermaterialschicht (F) vom Draht selbst ohne Deformation desselben nicht durchdringbar ist, mit einer intermittierenden Vorschubeinrichtung für den Isolierkörper (C) und mit einer gegen die Vorschubstrecke des Isolierkörpers gerichteten Drahtzuführeinrichtung (4, 5), die auf einem an der Vorschubstrecke angeordneten Grundrahmen (1) vorgesehen ist, dadurch gekennzeichnet, daß am Grundrahmen (1) zusätzlich zur Drahtzuführeinrichtung (4, 5) zumindest eine von dieser getrennte Einrichtung (2) angeordnet ist, mit der ein zur Aufnahme des Drahtabschnittes (S) dienender Kanal (K) im Isolierkörper (C) ausformbar ist.

2. Vorrichtung nach Anspruch 1, dadurch gekennzeichnet, daß die Einrichtung (2) zum Formen des Drahtaufnahmekanals (K) und die Drahtzuführeinrichtung (4, 5) fluchtend auf gegenüberliegenden Seiten der Vorschubstrecke des Isolierkörpers (C) angeordnet sind.

3. Vorrichtung nach Anspruch 1, dadurch gekennzeichnet, daß die Einrichtung (2) zum Formen des Drahtaufnahmekanals (K) auf derselben Seite des Isolierkörpers und unter dem gleichen Winkel wie die Drahtzuführeinrichtung angeordnet ist, und daß die Einrichtung (2) zum Formen des Drahtaufnahmekanals (K) in Vorschubrichtung des Isolierkörpers vor der Drahtzuführeinrichtung (4, 5) angeordnet ist.

4. Vorrichtung nach einem der Ansprüche 1 bis 3, dadurch gekennzeichnet, daß die Einrichtung (2) zum Formen des Drahtaufnahmekanals (K) auf dem Grundrahmen (1) längsverschiebbar angeordnet ist und daß diese Einrichtung (2) mit einer Schwenkung der Drahtzuführeinrichtung (4, 5) synchron verschwenkbar ist.

5. Vorrichtung nach einem der Ansprüche 1 bis 4, dadurch gekennzeichnet, daß die Einrichtung zum Formen des Drahtaufnahmekanals (K) durch eine Bohr- und Fräseinrichtung (2) mit einem schnellrotierenden Werkzeug (3) gebildet ist.

6. Vorrichtung nach einem der Ansprüche 1 bis 4, dadurch gekennzeichnet, daß die Einrichtung zum Formen des Drahtaufnahmekanals (K) durch eine Stecheinrichtung mit nichtrotierendem Werkzeug gebildet ist.

7. Vorrichtung nach Anspruch 6, dadurch gekennzeichnet, daß die Spitze des nichtrotierenden Werkzeuges erwärmbar ist.

8. Vorrichtung nach einem der Ansprüche 1 bis 7, dadurch gekennzeichnet, daß die Drahtzuführeinrichtung (4) eine Hohlnadel zum Hindurchführen des Drahtes durch den Isolierkörper aufweist.

9. Vorrichtung nach einem der Ansprüche 1 bis 7, dadurch gekennzeichnet, daß in horizontaler und/oder vertikaler Richtung mehrere Einrichtungen (2) zum Formen des Drahtaufnahmekanals (K) vorgesehen sind.

## Claims

1. Apparatus for passing wire portions (S) through a parallelepipedic insulating body (C) of a construction element (A, B, C), which insulating body consists of, in the feed direction of the wire portions (S), one or more layers of insulating material of which at least one layer (F) cannot be penetrated by the wire without deformation of the latter, having means for intermittently advancing the insulating body (C), and having wire feed means (4, 5) directed towards the line of advance of the insulating body and mounted on a base frame (1) disposed along the line of advance, characterized in that the base frame (1) is provided in addition to the wire feed means (4, 5) with means (2) separate from the latter for forming a wire portion (S) receiving channel (K) in the insulating body (C).

2. Apparatus of claim 1 characterized in that the means (2) for forming the wire reception channels (K) and the wire feed means (4, 5) are disposed in alignment on opposite sides of the line of advance of the insulating body (C).

3. Apparatus of claim 1 characterized in that the means (2) for forming the wire reception channels (K) are disposed on the same side of the insulating body and at the same angle as the wire feed means, and in that the means (2) for forming the wire reception channels (K) are disposed, in the direction of advance of the insulating body, upstream of the wire feed means (4, 5)

4. Apparatus of any of the claims 1 to 3 characterized in that the means (2) for forming the wire reception channels (K) are mounted on the base frame (1) for longitudinal displacement, and in that these means (2) are pivotally movable in synchronisation with a pivoting movement of the wire feed means (4, 5).

5. Apparatus of any of the claims 1 to 4 characterized in that the means for forming the wire reception channels (K) are comprised of drilling and milling means (2) having a fast rotating tool (3).

6. Apparatus of any of the claims 1 to 4 characterized in that the means for forming the wire reception channels (K) are comprised of pricking means having a non-rotating tool.

7. Apparatus of claim 6 characterized in that the tip of the non-rotating tool is heatable.

8. Apparatus of any of the claims 1 to 7 characterized in that the wire feed means (4) comprise a hollow needle for passing the wire through the insulating body.

9. Apparatus of any of the claims 1 to 7 characterized in that in the horizontal and/or vertical direction there is provided a plurality of means (2) for forming the wire reception channels (K).

## Revendications

1. Appareil pour faire passer des éléments ou tronçons de fil métallique (S) à travers un corps isolant parallélépipédique (C) d'un élément de construction (A, B, C), constitué d'un matériau isolant à une ou plusieurs couche(s) dans le sens du défilement des tronçons de fil métallique (S), au moins une couche (F) du matériau isolant ne pouvant pas être traversée, par le fil métallique proprement dit, sans impliquer une déformation de ce dernier, l'appareil comprenant un dispositif d'avance intermittente du corps isolant (C), et un dispositif (4, 5) d'amenée du fil, dirigé vers le trajet d'avance du corps isolant et prévu sur un châssis de base (1) disposé sur ledit trajet d'avance, caractérisé par le fait qu'au moins un dispositif (2) installé sur le châssis de base (1) en plus du dispositif (4, 5) d'amenée du fil, dont il est séparé, permet de ménager, dans le corps isolant (C), un canal (K) servant à recevoir le tronçon de fil (S).

2. Appareil selon la revendication 1, caractérisé par le fait que le dispositif (2) de formage du canal (K) récepteur de fil et le dispositif (4, 5) d'amenée du fil sont agencés, avec alignement, sur des côtés opposés du trajet d'avance du corps isolant (C).

3. Appareil selon la revendication 1, caractérisé par le fait que le dispositif (2) de formage du canal (K) récepteur de fil est agencé du même côté du corps isolant que le dispositif d'amenée du fil, et selon le même angle ; et par le fait que le dispositif (2) de formage du canal (K) récepteur de fil est agencé, dans la direction d'avance du corps isolant, avant le dispositif (4, 5) d'amenée du fil.

4. Appareil selon l'une des revendications 1 à 3, caractérisé par le fait que le dispositif (2) de formage du canal (K) récepteur de fil est agencé à coulissement longitudinal sur le châssis de base (1) ; et par le fait que ce dispositif (2) peut pivoter en synchronisme avec un pivotement du dispositif (4, 5) d'amenée du fil.

5. Appareil selon l'une des revendications 1 à 4, caractérisé par le fait que le dispositif de formage du canal (K) récepteur de fil est formé par un dispositif (2) de percement et de fraisage, muni d'un outil (3) à rotation rapide.

6. Appareil selon l'une des revendications 1 à 4, caractérisé par le fait que le dispositif de formage du canal (K) récepteur de fil est formé par un dispositif de soyage à outil non rotatif.

7. Appareil selon la revendication 6, caractérisé par le fait que la pointe de l'outil non rotatif peut être chauffée.

8. Appareil selon l'une des revendications 1 à 7, caractérisé par le fait que le dispositif (4) d'amenée du fil présente une aiguille creuse pour faire passer le fil à travers le corps isolant.

9. Appareil selon l'une des revendications 1 à 7, caractérisé par le fait que plusieurs dispositifs (2) de formage du canal (K) récepteur de fil sont prévus dans le sens horizontal et/ou vertical.
